# EUROPÄISCHE PATENTANMELDUNG

(11) **EP 0 144 607 A1**
(43) Veröffentlichungstag der Anmeldung: **19.06.1985**
(21) Anmeldenummer: 84111943.1
(22) Anmeldetag: 05.10.1984
(51) Int. Cl.: D01G 15/24, D01G 15/88

(54) **Langgestreckte Kardierplatte**

(30) Priorität: 07.10.1983 DE 3336601; 07.10.1983 DE 3336602; 07.10.1983 DE 8329023 U
(71) Anmelder: HOLLINGSWORTH GMBH, D-75387 Neubulach (DE)
(72) Erfinder: Jacobson, Sven-Gunnar, Dipl.-Ing., CH-8731 Uetliburg (CH)
(74) Vertreter: Grünecker, Kinkeldey, Stockmair & Schwanhäusser Anwaltssozietät

(57) **Zusammenfassung**

Kardierplatte (10) für eine dem Kardieren von Fasergut dienende Karde. Sie wird an der Karde unbeweglich angeordnet und weist einer Träger (11) auf, an dem mindestens zwei zueinander parallele, je ein Zahnfeld (13) bildende Scheibenreihen (12a - 12d) hintereinander angeordnet sind.

## Beschreibung

Die Erfindung betrifft eine langgestreckte Kardierplatte gemäß dem Oberbegriff des Anspruches 1.

Unter einer Karde ist jede Art einer Karde verstanden, die mindestens eine Kardierplatte nach der Erfindung erhalten kann, wie Wanderdeckelkarde, Krempel,usw.

Eine Kardierplatte, auf die sich die Erfindung bezieht, wird an der Karde unbeweglich angeordnet, beispielsweise zwischen Vorreisser und Wanderdeckel oder dergl. oder auch zwischen dem Wanderdeckel oder dergl. und dem Abnehmer oder in manchen Fällen auch unterhalb des Tambours der Karde zwischen Abnehmer und Vorreisser, oder je nach Karde an sonstiger geeigneter Stelle.

Eine Kardierplatte, auf die sich'die Erfindung bezieht, wird an der Karde so befestigt, daß sie sich bezüglich ihrer Längsrichtung parallel zur Drehachse des _{T}am- bours erstreckt. Das Zahnfeld der Kardierplatte erstreckt sich dann ungefähr über die in Richtung der Drehachse des Tambours gemessene Breite seines _{B}e-schlages, d. h. die Arbeitsbreite des Tambours. Unter dem Beschlag des Tambours ist seine Häkchen oder Zähne aufweisende Garnitur verstanden.

An einer Karde können eine Kardierplatte oder eine Mehrzahl von Kardierplatten, auf die sich die Erfindung bezieht, angeordnet sein.

Bei der Kardierplatte, auf die sich die Erfindung bezieht, handelt es sich also nicht um eine rotierende Walze der Karde, sondern um eine stationäre Kardierplatte, die nicht rotiert.

Es ist bekannt, mehrere solche Kardierplatten, deren Beschläge durch je eine einzige Scheibenreihe gebildet sind, parallel zueinander in Rotationsrichtung des Tambours der Karde im Abstand hintereinander anzuordnen, beispielsweise zwischen Vorreisser und Wanderdeckel einer Wanderdeckelkarde. Die erforderliche genaue Justierung dieser Kardierplatten ist jedoch schwierig und zeitraubend..Auch verursachen die Zwischenräume zwischen diesen Kardierplatten im Betrieb starke Luftströme, wodurch die Karde und ihre Umgebung stärker verschmutzen. Auch wird hierdurch die Orientierung der Fasern gestört. Man hat deshalb in der Vergangenheit versuchte diese Luftströme mit Luftabsaugvorrichtungen abzusaugen, doch ist dies baulich teuer, erhöht die Betriebskosten und kann sich auf die Kardierarbeit ungünstig auswirken. Auch müssen diese Kardierplatten einzeln zueinander justiert werden, was den Montageaufwand und die Gefahr ungenügender Justierung erhöht.

Es ist deshalb eine Aufgabe der Erfindung, eine Kardierplatte der eingangs genannten Art zu schaffen, die die Kardierarbeit verbessert. Diese Aufgabe wird erfindungsgemäß durch eine Kardierplatte gemäß Anspruch 1 gelöst.

Diese erfindungsgemäße Kardierplatte kann unter Verbesserung der Kardierarbeit bei gleichzeitiger baulicher Vereinfachung mehrere benachbart angeordnete, herkömmliche Kardierplatten einer Karde ersetzen.

Auch kann der Träger infolge seiner größeren Breite problemlos steifer ausgebildet werden als die schmaleren Träger der nur je ein Zahnfeld aufweisenden Kardierplatten, was sich auf die Kardierarbeit ebenfalls günstig auswirkt. Auch die Justierung der Kardierplatte ist vereinfacht und läßt sich sehr präzise vornehmen, da ihre Zahnfelder keiner Einzeljustierung mehr bedürfen.

Vorzugsweise können bei der erfindungsgemäßen _{K}ardier- platte die Scheibenreihen in Rotationsrichtung des Tambours ohne Abstand hintereinander angeordnet sein. Sie können sich insbesondere berühren oder zum Ausgleich von Fertigungstoleranzen und leichterem Verschieben der Scheibenreihen in Längsrichtung relativ zueinander sich fast berühren. Dies wirkt sich ebenfalls günstig auf die Kardierarbeit aus. Unter anderem verringert sich auch die Staubentwicklung, was eine Staubabsaugung an dieser Stelle entbehrlich machen kann und die Gefahr von Verschmutzungen der Zahnfelder und von Faserstauungen und Faserverstopfungen wird ebenfalls verringert oder ganz behoben. Die erfindungsgemäße Kardierplatte läßt auch die bei der bekannten Anordnung mehrerer Kardierplatten im Abstand voneinander durch diese Abstände verursachten starken Luftströme, Verstopfungen, Verschmutzungen vermeiden.

Die erfindungsgemäße Kardierplatte kann vorzugsweise dazu bestimmt sein, anstelle einer Mehrzahl von bekannten, je ein einziges Zahnfeld aufweisenden Kardierplatten an der Karde angeordnet zu werden. Die Gesamtbreite der Anordnung von hintereinander angeordneten Zahnfeldern kann bei der erfindungsgemäßen Kardierplatte wesentlich größer sein, im allgemeinen mehrfach größer sein als die Breite der Zahnfelder der nur ein Zahnfeld aufweisenden bekannten Kardierplatten.

Indem eine Mehrzahl von Scheibenreihen auf dem Träger angeordnet sind, ergeben sich auch zusätzliche Möglichkeiten der Verbesserung der Kardierarbeit dadurch, daß mindestens zwei aneinander angrenzende Zahnfelder der neuartigen Kardierplatte unterschiedlich ausgebildet werden. Zweckmäßige Maßnahmen hierzu können insbesondere sein: mindestens zwei aneinander angrenzende Zahnfelder haben Zähne unterschiedlicher Zahnhöhen und/oder unterschiedlicher Zahnformen und/oder die Zähneanzahlen bzw. Zahnteilungen der Zahnscheiben mindestens zweier einander benachbarter Zahnscheibenreihen sind unterschiedlich und/oder mindestens zwei aneinander angrenzende Zahnfelder haben unterschiedliche Zähnedichten und/oder unterschiedliche Richtwinkel.

Vorzugsweise kann die Zähnedichte, d.h. die Anzahl der Zähne pro Flächeneinheit des Zahnfeldes, in Tambourrotationsrichtung von Zahnfeld zu Zahnfeld größer und/oder die Zahnhöhen von Zahnfeld zu Zahnfeld in Tambourrotationsrichtung kleiner und/oder die Zahnformen in Tambourrotationsrichtung von Zahnfeld zu Zahnfeld im Sinne feinerer Kardierung verändert und/oder die Zahnteilung der Zahnscheiben vergrößert sein. Die ebenfalls mögliche und besonders vorteilhafte Veränderung der Richtwinkel der Zahnfelder ermöglichen gassenfreie Ausbildung der Gesamtanordnung der Zahnfelder der Kardierplatte. Unter gassenfrei ist dabei verstanden, daß die Gesamtzahnanordnung keine bezogen auf die Faserbewegungsrichtung vom stromaufwärtigen Rand der Gesamtzahnfeldanordnung zu ihrem stromabwärtigen Rand führende geraden Gassen zwischen den Zähnen hat.

Un die Scheibenreihen auf den Träger zu befestigen, können unterschiedliche Maßnahmen vorgesehen sein. Beispielweise ist es denkbar, jede Zahnscheibenreihe auf einer Tragplatte aufzukleben und die Tragplatten auf dem Träger zu befestigen. Der Aufwand für das Kleben ist jedoch hoch. Um eine besonders gute Befestigungsmöglichkeit zu schaffen, kann die Maßnahme nach Anspruch 5 vorgesehen sein.

Durch die Zusammenfassung der Scheiben eines Zahnfeldes zu einem Paket oder mehreren miteinander fluchten-' den, eng hintereinander angeordneten Paketen, wobei das einzelne Paket in sich durch die mindestens eine Spannvorrichtung zusammengehalten ist und durch in den zweiten Kanal oder die zweiten Kanäle des Paketes eingreifende Aufspannmittel auf dem Träger aufgespannt ist, geht keine Breite dieses Zahnfeldes durch die Aufspannmittel verloren, so daß alle Zahnfelder auf einfache Weise eng hintereinander angeordnet werden können und die gesamte Zahnfeldanordnung sich auch über die volle Breite des Trägers erstrecken kann, so daß dieser auch nicht unnötig breit ist.

Indem die Scheiben eines Paketes durch die mindestens eine Spannvorrichtung schon vor dem Aufbringen auf den Träger zusammengehalten sind,können sie zu dem eine Baueinheit bildenden Paket bereits im Herstellerwerk verbunden werden,was hohe Präzision problemlos möglich macht. Auf dem Träger können die Pakete dann beispielsweise erst in der Spinnerei rasch und einfach befestigt werden. Auch ermöglicht dieses Zusammenfassen der Scheiben einer Scheibenreihe zu einem oder mehreren Paketen leichtes, rasches und problemloses Auswechseln der Scheiben eines Paketes gegen neue Scheiben, indem ein entsprechendes Paket neuer Scheiben gegen das alte Paket ausgewechselt wird. Häufig kommt es vor, daß nur ein begrenzter Abschnitt einer Scheibenreihe auszuwechselnde Scheiben aufweist und die übrigen Scheiben dieser Scheibenreihe noch voll funktionsfähig sind, also nicht ausgewechselt werden müssen. Um hier das Auswechseln zu verbilligen und zu vereinfachen, kann vorgesehen sein, daß die Scheibenreihe durch mehrere miteinander, fluchtende Pakete gebildet ist. Im Falle des Auswechselnseines begrenzten Bereiches der Scheiben der Scheibenreihe genügt es dann im ällgemeinen,nur ein oder zwei dieser Pakete auszuwechseln und die restlichen Pakete nicht auszuwechseln.

Auch ermöglichen die Pakete es auf einfache Weise, die zueinander parallelen Zahnscheiben eines Paketes zur Längsrichtung des Trägers spitzwinklig geneigt anzuordnen, d. h. einen spitzwinkligen Richtwinkel vorzusehen. Und zwar kann man bei der Herstellung der Pakete die Scheiben in irgendeinem gewünschten Richtwinkel zur Längsrichtung des Paketes anordnen, so daß das Paket einen parallelogrammförmigen Umriß hat und die Eckenwinkel dieses Prallelogrammes bleiben infolge der Reibungskräfte zwischen den vielen Scheiben eines solchen Paketes auch bei noch vom Träger gesonderten Transport des Paketes erhalten und auch bei der Montage des Paketes auf dem Träger erhalten. Hierzu ist es nur erforderlich, die Scheiben des Paketes mittels der mindestens einen Spannvorrichtung ausreichend stark aneinanderzudrücken.

Es ergibt sich auch sehr guter Halt des einzelnen Paketes auf dem Träger, da die Rücken der Scheiben an die Auflagefläche des Trägers fest angepreßt werden können, was für die Kardierarbeit ebenfalls günstig ist.

Da die Aufspannmittel in Einbuchtungen der Scheiben des Paketes eingreifen, können sie auch den Anlagedruck des Paketes an den Träger vergleichmäßigen. Dies kann zweckmäßig dadurch erreicht werden, daß die Aufspannmittel einen den zweiten Kanal des Paketes durchdringenden Profilstab aufweisen, der sich quer zu seiner Längsrichtung erstreckende Gewindebohrungen aufweist, in die sich am Träger abstützende Zugmittel, vorzugsweise Spannschrauben eingeschraubt sind. Wenn man diese Spannschrauben mit Drehmomentschlüsseln anzieht, ergibt sich auch über die Länge des Paketes sehr gleichmäßiger Anpreßdruck an den Träger. Diese Ausbildung der Aufspannmittel ist auch baulich besonders einfach und ermöglicht denkbar einfache Montage des Paketes am Träger und auch besonders leichtes Auswechseln eines Paketes gegen ein neues Paket. Wegen der erreichbaren hohen Präzision der Stellungen der Scheiben wirken sich diese Maßnahmen ebenfalls günstig auf die Kardierarbeit aus.

Auch macht diese Befestigungsart wegen ihrer höheren Präzision der Stellung der Scheiben zumindest in vielen Fällen auch Nachjustierung und/oder Nachschleifen der Zahnfelder nach der Montage auf dem Träger überflüssig. _{U}. a. zu diesem Zweck kann bevorzugt vorgesehen sein, daß der zweite Kanal des Paketes schwalbenschwanzförmigen Querschnitt aufweist und die Aufspannmittel mindestens einen Profilstab mit ebenfalls schwalbenschwanzförmigem Querschnitt oder Querschnittsbereich aufweisen, der an den die Hinterschneidungsflächen bildenden Schrägflächen des zweiten Kanales formschlüssig anliegt. Hierdurch kann eine sehr genaue Selbstjustierung des Paketes bei seinem Aufspannen auf dem Träger stattfinden und die Scheiben stehen im Paket sehr präzise.

Anstatt die den zweiten Kanal bildenden Einbuchtungen der Scheiben eines Paketes mit Schwalbenschwanzprofil zu versehen, können sie in manchen Fällen auch.andere geeignete Profile aufweisen, bspw. T-förmiges Profil, wobei dann in diesen zweiten Kanal bspw. ein Stab rechteckförmigen Profils eingesetzt werden kann, vorzugsweise ohne Seitenspiel oder mit geringem Seitenspiel, der in diesen Einbuchtungen auf den durch das T-Profil gebildeten beiden Schultern der Scheiben aufliegt und durch sich am Träger abstützende, in ihn eingeschraubte Spannschrauben od. dergl. in Richtung auf den Träger zum Halten des Paketes auf dem Träger gezogen ist.

Im allgemeinen ist es ausreichend, wenn das Paket einen einzigen zweiten Kanal aufweist. Die diesen zweiten Kanal bildenden, miteinander fluchtenden Einbuchtungen der Scheiben können zweckmäßig identisch ausgebildet sein. Auch die einen ersten Kanal bildenden, miteinander fluchtenden Ausnehmungen der Scheiben können unter sich gleich ausgebildet sein.

Zur einfachen Herstellung der Scheiben ist es zweckmäßig, wenn jede Scheibe konstante Dicke hat. Dabei ist es zweckmäßig, wenn alle Zahnscheiben einer Scheibenreihe unter sich gleiche Dicke haben. Da die Zahnscheiben voneinander Abstand haben sollen, können in diesem Fall außer den Zahnscheiben noch Distanzscheiben das Paket mit bilden, wobei zwischen je zwei Zahnscheiben mindestens eine Distanzscheibe zwischengefügt ist.

Die Zahnscheiben und die Distanzscheiben können zweckmäßig aus Metall, vorzugsweise aus Stahl bestehen.

Es ist auch möglich, die Zahnscheiben so auszubilden, daß ihre Füße dicker als ihre die Zähne aufweisenden Zahnbereiche sind. Man kann dann solche Zahnscheiben in der Reihe direkt aneinander ansetzen, also auf Distanzscheiben verzichten, falls die Dicke der Füsse die gewünschten Abstände zwischen den Zahnbereichen der benachbarten Zahnscheiben ergeben.

Obwohl es im allgemeinen vorteilhaft und ausreichend ist, einen einzigen zweiten Kanal für das Paket vorzusehen, können gegebenenfalls auch zwei oder mehr solche zweiten Kanäle vorgesehen sein, bspw. um das Paket noch gleichmäßiger aufzuspannen oderdiePräzision seiner Anordnung noch zu erhöhen.

Die Zähne der Zahnscheiben können in irgendeiner geeigneten Art vorgesehen sein. Falls erwünscht, ist es auch möglich, daß die Zahnspitzen einer Zahnscheibe entlang einem geometrischen Kreisbogen angeordnet sind, dessen Radius ungefähr dem Radius des Tambours entspricht.

Zweckmäßig kann vorgesehen sein, daß das Paket insgesamt zwei erste Kanäle aufweist, die zweckmäßig zu der Längsmittelebene des Paketes symmetrisch zueinander angeordnet sein können, vorzugsweise in der Nähe der beiden Längsseiten des Paketes. Es ist jedoch auch denkbar, daß man in manchen Fällen mit einem einzigen ersten Kanal auskommen kann, insbesondere dann, wenn dieser sich ungefähr in der Längsmittelebene des-Paketes befindet. In manchen Fällen können auch mehr als zwei erste Kanäle vorgesehen sein, wenn besonders hohe Eigensteifigkeit des Paketes durch die die ersten Kanäle durchdringenden Spannvorrichtungen erreicht werden soll.

Die den ersten Kanal bildenden Ausnehmungen der Scheiben können vorzugsweise Löcher sein.

In der Zeichnung sind Ausführungsbeispiele der Erfindung dargestellt. Es zeigen:
Fig. 1 eine Draufsicht auf die Arbeitsseite einer Kardierplatte gemäß einem Ausführungsbeispiel der Erfindung,
Fig. 2 einen Querschnitt durch die Kardierplatte, gemäß Fig. 1,gesehen entlang der Schnittlinie 2-2,
Fig. 3 einen gebrochenen Teilschnitt durch die Kardierplatte nach Fig. 1 und 2, gesehen entlang der Schnittlinie 3-3 in vergrößerter Darstellung,
Fig. 4 eine Einzelheit der Fig. 2 in um 180° gedrehter, vergrößerter Darstellung,
Fig. 5 ein Ausführungsbeispiel einer Zahnscheibe, wie sie bei der Kardierplatte nach Fig. 1 vorgesehen sein kann,
Fig. 6 ein Ausführungsbeispiel einer Distanzscheibe, wie sie bei der Kardierplatte nach Fig. 1 und 2 vorgesehen sein kann,
Fig. 7 eine ausschnittweise Untenansicht eines aus Zahnscheiben und Distanzscheiben bestehenden Paketes, wie es bei der Kardierplatte nach den Fig. 1-4 vorgesehen sein kann, wobei die zueinander parallelen Zahnscheiben und Distanzscheiben dieses Paketes unter einem spitzen Richtwinkel (a) zur Längsrichtung dieses Paketes angeordnet sind.

Die in Fig. 1 bis 4 dargestellte langgestreckte Kardierplatte 10 weist einen massiven, balkenförmigen Träger 11 ungefähr konstanten Querschnittsprofiles aus Aluminium oder einem sonstigen Metall auf, dessen Längsrichtung sich, wenn er an einer Karde angeordnet ist, parallel zur Drehachse des Tambours dieser Karde erstreckt und an der Karde unbeweglich angeordnet wird. Dieser Träger 11 ist sehr stabil, damit er sich im Betrieb nicht durchbiegt. Er trägt in diesem Ausführungsbeispiel insgesamt vier zueinander parallele ungefähr gleich breite Scheibenreihen 12a - 12d, die je ein Zahnfeld 13 bilden und in Rotationsrichtung (Pfeil A) des in Fig. 2 bei 23 strichpunktiert angedeuteten Tambours der Karde dicht hintereinander angeordnet sind. Jedes solches Zahnfeld 13 ist durch die Zähne 17 der durch Distanzscheiben 16 distanzierten Zahnscheiben 1₅ einer einzigen Reihe 12a-12d dieser ᵢzueinander parallelen, ebenen, mit ihren Breitseiten aneinander anliegenden Scheiben 15, 16 gebildet.

Die Scheiben 15, 16 jeder solchen Scheibenreihe 12a - 12d sind zu einem einzigen Paket 21 oder mehreren miteinander fluchtenden Paketen zusammengefaßt, wobei die Scheiben ₁₅,₁₆ jedes Paketes 21 durch je zwei Spannvorrichtungen 19 zusammengehalten sind.

Das einzelne Paket 21 besteht aus einer Vielzahl von gleichlangen,dünnen, gerade Rückkanten 14 aufweisenden, gestanzten Scheiben 15, 16. Es sind dabei zwei Arten von Scheiben 15, 16 vorgesehen. Die eine Art sind die Zahnscheiben 15, bspw. gemäß Fig. 5, und die andere Art sind zahnlose Distanzscheiben 16,bspw. gemäß Fig. 6. Die Zahnscheiben 15 des einzelnen Zahnfeldes 13 sind unter'sich gleich, desgleichen die Distanzscheiben 16. Jedoch können die Zahnscheiben 15 unterschiedlicher Zahnfelder 13 unterschiedlich gestaltet sein, insbesondere bezüglich der Zahnformen, der Zahnhöhen, der Zahnteilungen und der Anzahl ihrer Zähne 17. Die Distanzscheiben 16 eines Zahnfeldes 13 können ebenfalls unter sich gleich ausgebildet sein und können für alle Zahnfelder 13 gleich sein oder unterschiedlich sein, bspw. für mindestens zwei Zahnfelder 13 unterschiedliche Dicken aufweisen, um die Zähnedichten dieser Zahnfelder 13 hierdurch unterschiedlich vorzusehen. Unter Zähnedichte des Zahnfeldes ist die Anzahl der Zähne/ Flächeneinheit verstanden. Bevorzugt können die Zähne 17 der Zahnfelder 13 in Tambourrotationsrichtung (Pfeil A) von Zahnfeld 13 zu Zahnfeld 13 feiner, die Zähnedichten größer und die Zahnhöhen kleiner werden.

Die Länge jedes Zahnfeldes 33 entspricht ungefähr der Arbeitsbreite des Tambours der betreffenden Karde.

Die Zahnscheiben 15 und die Distanzscheiben 16 können zweckmäßig aus Stahl bestehen.

Die ein Zahnfeld 13 bildenden Zahnscheiben 15 und Distanzscheiben 16 sind zueinander parallel und stehen auf der eine Auflagefläche 20 für ihre geraden Rückkanten 14 bildenden ebenen Fläche des Trägers 11 senkrecht, können jedoch zur Längsrichtung des Zahnfeldes 13 unter einem Richtwinkel a angeordnet sein, wie es in Fig. 7 an einem Ausführungsbeispiel einer ausschnittsweise dargestellten Scheibenreihe gezeigt ist, so daß in diesem Fall der Umriß der Scheibenreihe 12. parallelogrammförmig ist. Im Ausführungsbeispiel nach Fig. 1 ist noch dargestellt, daß die Richtwinkel a von Zahnfeld zu Zahnfeld gegensinnig zur Tambourrotationsrichtung A geneigt angeordnet sein können, so daß in diesem Ausführungsbeispiel die Zahnfelder eine Zick-Zack-förmige Anordnung ergeben. Die Richtwinkel a können also von Zahnfeld 13 zu Zahnfeld 13 unterschiedlich vorgesehen sein, gegebenenfalls auch 90° betragen, in.welchem letzteren Fall dann der Umriß des betreffenden Zahnfeldes 13 rechteckförmig ist. Durch die Anordnung mehrerer Zahnfelder 13 dicht hintereinander indem dabei unterschiedliche Richtwinkel a von Zahnfeld 13 zu Zahnfeld 13 vorgesehen sein können, ergibt sich ein Gesamtzahnfeld, das keine Gassen hat, d. h. keine sich über die Gesamtanordnung der Zahnfelder 13 in ungefährer Faserlaufrichtung erstreckende gerade Lücken aufweist, durch die Fasern unabgelenkt hindurchlaufen können.

Dies verbessert die Kardierarbeit dieser Kardierplatte 10 weiter.

Die vier ebenen Auflageflächen 20 für die vier Scheibenreihen 12a - 12d sind, wie aus Fig. 2 ersichtlich, zueinander schwach geneigt angeordnet, derart, daß hierdurch eine Anpassung der Zahnfelder an den bei 23 strichpunktiert angedeuteten Ausschnitt des Umfanges des Tambours der im übrigen nicht näher dargestellten Karde erfolgt, bei der es sich beispielsweise um eine Wanderdeckelkarde, eine Krempel- oder eine sonstige Karde handeln kann. Zur weiteren Anpassung dieser Zahnfelder an die Krümmung des Tambourbeschlages kann ferner noch vorgesehen sein, daß die Zahnspitzen der Zähne 17 der einzelnen Zahnscheibe 15 nicht wie in Fig. 5 dargestellt auf einer Geraden liegen, sondern auf einer geometrischen, konkaven kreisbogenförmigen Kurve 23', deren Radius dem des Tambours 23 ungefähr entspricht.

Die Zahnfelder 13 des Trägers 11 können beispielsweise eine Länge von 1m bis 1,50 m haben, jedoch je nach Karde auch kürzer oder länger sein.

In dem Ausführungsbeispiel nach Fig, 3 ist die dargestellte Scheibenreihe 12a durch ein.einziges, gebrochen dargestelltes Paket 21 aus Zahnscheiben 15 und Distanzscheiben 16 gebildet, welche mit ihren Breitseiten aneinander anliegen und durch zwei die Löcher 24 der Scheiben 14, 15 durchdringende Spannvorrichtungen 19, von denen nur eine zu sehen ist, fest aneinander angedrückt sind, so daß dieses Paket 21, wenn es vom Träger 11 abgehoben ist, durch diese Spannvorrichtungen 19 zusammengehalten ist und diesen Zusammenhalt auch auf dem Träger 11 behält und hierdurch auch der Gesamtzusammenhalt dieses Paketes 21 auf dem Träger 1J verbessert wird.

Dieses Paket 21 kann je nach Dicke der Scheiben 15,16 aus mehreren hundert bis mehreren tausend Scheiben 15,16 bestehen, von denen in Fig. 3 nur einige dargestellt sind. Zwischen je zwei Zahnscheiben 15 ist eine Distanzscheibe 16 angeordnet. Diese Scheiben 15,16 sind von je zwei kreisrunden Löchern 24 (Fig. 5,6) durchdrungen, die in der Nähe der beiden Längsenden der betreffenden Scheibe angeordnet sind. Diese Löcher 24 bilden im Paket 21 zwei fluchtende Lochreihen, die zwei das Paket 21 durchdringende, gerade, erste Kanäle 24" (Fig.3, 7) bilden und jeder Kanal 24' ist von einer eine Zugvorrichtung bildenden Spannvorrichtung 19 durchdrungen, die über ihn nicht nach außen vorsteht. Hierdurch können gegebenenfalls mehrere gleiche Scheiben 15,16 aufweisende Pakete abstandslos miteinander fluchtend zu einer Scheibenreihe am Träger 11 angeordnet werden, was das Auswechseln abgenutzter Zahnscheiben erleichtert, wenn nur im einen oder in einigen der ingesamt vorhandenen Pakete angeordnete Zahnscheiben ausgewechselt werden müssen.

Die Spannvorrichtung 19 besteht in diesem Ausführungsbeispiel aus einem geraden metallischen Zugstab 26 und einer Spannschraube 27. Der Zugstab 26 weist an seinem einen Ende einen kegelstumpfförmigen Kopf 26' auf, der in die hier entsprechend erweiterten Löcher 24 der letzten drei Scheiben 15,16_{/}wie aus Fig. 3 ersichtlich, hierdurch hier ein Widerlager findend,versenkt formschlüssig eingreift und die Spannschraube 27 weist ebenfalls einen kegelstumpfförmigen Kopf 27' auf, der in die betreffenden entsprechend erweiterten Löcher 24 der letzten beiden Scheiben 15,16, hier ebenfalls ein Widerlager findend, versenkt formschlüssig eingreift und in eine Sackgewindebohrung des Zugstabes 26 die Gesamtheit der Scheiben 15,16 dieser ein Zahnfeld 13 bildenden Scheibenreihe 12a zu dem Paket 21 miteinander verspannend eingeschraubt ist.

Der gerade Zugstab 26 hat einen im Querschnitt kreisrunden Schaft 26", der mit Gleitlagerspiel in den von ihm durchdrungenen Löchern 24 der Scheiben 15,16 liegt.

Jede der Scheibenreihen 12a-12d bildet für sich ein solches Paket 21, wobei jedes Paket 21 durch zwei solche Spannvorrichtungen 19, die die beiden ersten Kanäle 24' durchdringen, zusammengehalten ist, und alle Scheiben 15,16 dieses Paketes 21 sind hierdurch mit ihren Breitseiten aneinander angepreßt. Jedes solches Paket 21 bildet so eine Baueinheit, die auf die ihm..zugeordnete ebene Fläche 20 des Trägers 11 mit den geraden Rückkanten 14 ihrer Scheiben 15, 16 aufgesetzt wird. Um das einzelne Paket 21 auf dem Träger 11 zu befestigen und es hierdurch auch gleichmäßig und fest an die zugeordnete Auflagefläche 20 des Trägers 11 anzupressen und es dabei auch selbsttätig zu justieren, wobei auch die enge Hintereinanderanordnung der Scheibenreihen 12a-12d über die volle Breite des Trägers 11 erreicht werden soll, ist folgendes vorgesehen: In jeder Scheibe 15,16 jedes Paketes 21 ist untenseitig mittig eine schwalbenschwanzförmige, zum Träger 11 hin offene Einbuchtung 30 vorgesehen, die alle gleich ausgebildet sind und im Paket 21 miteinander fluchten. Diese Einbuchtungen 30 bilden so in dem Paket 21 einen durchgehenden geraden.Kanal 30' (zweiter Kanal), der sich entlang der Längsmitte des Paketes 21 über die volle Länge des Paketes 21 erstreckt und schwalbenschwanzförmigen Querschnitt aufweist, so daß schräge, ebene Hinterschneidungen bildende Hinterschneidungsflächen.31 entstehen. Alle zweiten Kanäle 30' der Pakete 21 haben gleiche Querschnittsgröße und Gestalt. Die Pakete 21 haben untereinander auch ungefähr gleiche Breite, die der Breite ihrer Zahnfelder entspricht und bspw. zweckmäßig 3 bis 12.cm betragen kann. In den zweiten Kanal 30' jedes Paketes 21 ist ⱼₑ ein massiver Profilstab 32 eingesetzt, wie es Fig. 4 zeigt, dessen Profil aus einem schwalbenschwanzförmigen Bereich und einem rechteckförmigen Bereich besteht. Der im Querschnitt schwalbenschwanzförmige Kopf 34 des Profilstabes 32 hat schräge, ebene Seitenflanken 33, die miteinander denselben Winkel wie die schrägen, ebenen Hinterschneidungen 31 des zweiten Kanales 30' des Paketes 21 einschließen, wobei die Breite der ebenen Stirnfläche des Kopfes 34 des Profilstabes 32 etwas kleiner als die Breite des ebenen Bodens des zweiten Kanales 30' ist. Hierdurch kann der Profilstab 32 problemlos in den zweiten Kanal 30' eingesetzt werden. Er erstreckt sich zumindest über die Länge des zweiten Kanales 30', so daß er sämtliche Scheiben 15,16 des betreffenden Paketes 21 an den Hinterschneidungsflächen 31 des zweiten Kanales 30' formschlüssig kontaktiert.

Der Profilstab 32 ragt durch die dem Träger 11 zugewendete öffnung 41 des zweiten Kanales 30' hindurch mit seinem im Querschnitt rechteckförmigen Fußteil 35 in eine dessen Längsseiten führende Längsnut 36 in der betreffenden Auflagefläche 20 des Trägers 11 mit geringem Gleitlagerseitenspiel hinein. In dieses Fußteil35 sind in gleichmäßigen Abständen..Gewindelöcher 37 eingelassen, in die Spannschrauben 39 eingeschraubt sind, die in Löchern 40 des Trägers 11 versenkt angeordnet sind und deren Köpfe sich auf Absätzen dieser Löcher 40 über Unterlagscheiben abstützen. Durch Drehen dieser Schrauben 39 wird der Profilstab 32 in Richtung auf den Träger 11 zu in die zugeordnete Längsnut 36 tiefer eindringend bewegt und hierdurch zieht er alle Scheiben15, 16 dieses Paketes 21 an die betreffende Auflagefläche 20 fest an, so daß sämtliche Scheiben 15,16 dieses Paketes 21 satt und fest mit erheblicher Kraft an die Auflagefläche20 dieses Trägers 11 angedrückt sind. Diese Schrauben 39 und der Profilstab 32 bilden so zusammen Aufspannmittel, die durch das Zusammenwirken der Schwalbenschwanzprofile des Kanales 30' und des Profilstabes 32 das Paket 21 und seine Scheiben 15,16 bei dessen Aufspannen auf die Auflagefläche 20 des Trägers 11 gleichzeitig exakt ausrichten und justieren. Es kann hierdurch zumindest in vielen Fällen eine Nachjustierung des Paketes 21 auf dem Träger entfallen, desgleichen ein Nachschleifen der Zähne 17.

Wie in Fig. 1 dargestellt, schließen die Zahnfelder 13 der vier Scheibenreihen 12a-12b gemäß Fig. 1 und 2 bevorzugt abstandslos aneinander an, so daß ein ununterbrochenes Gesamtzahnfeld entsteht, das durch die vier Pakete 21 gebildet ist. Die Breite des Trägers 11 ist für die Zahnfelder 13 optimal ausgenutzt, da sie die volle Breite des Trägers überdecken. Diese Kardierplatte hat zahlreiche Vorteile, z. B. besonders gute Kardierarbeit, geringe Staubentwicklung, es besteht keine Verstopfungsgefahr des durch die Scheibenreihen 12a-12d gebildeten Beschlages dieser Kardierplatte, einfache, rasche und genaue Montage der Pakete 21, leichtes Auswechseln der Pakete 21 usw.

Auf dem Träger 11 können auch weniger oder mehr als vier Scheibenreihen angeordnet sein.

Die in Tambourrotationsrichtung gemessene Breite des Trägers und damit die Gesamtbreite der Zahnfelderanordnung kann je nach Anwendungsfall und Anzahl der Zahnfelder im allgemeinen 6 bis 25 cm betragen, in manchen Fällen auch größer oder kleiner sein.

## Patentansprüche

1. Langgestreckte Kardierplatte für eine dem Kardieren von Fasergut dienende Karde, welche Kardierplatte an der Karde unbeweglich angeordnet wird und zum Zusammenwirken mit dem Beschlag des Tambours der Karde bestimmt ist und einen stabförmigen, starren Träger aufweist, auf dessen mit dem Beschlag des Tambours zusammenwirkender Seite eine ein Zahnfeld bildende, sich ungefähr parallel zur Drehachse des Tambours erstreckende Reihe von Scheiben angeordnet ist, welche Scheiben auf einer Fläche des Trägers ungefähr senkrecht angeordnet und zueinander parallel sind und mit ihren Breitseiten aneinander anliegen, wobei zumindest eine Teilanzahl der Scheiben Zahnscheiben sind, die an ihren vom Träger abgewendeten Längsseiten zur Bildung der Zähne des Zahnfeldes gezahnt sind, und wobei die Scheiben der Scheibenreihe durch am Träger angeordnete Aufspannmittel am Träger gehalten sind, dadurch gekennzeichnet , daß am Träger (11) mindestens zwei zueinander parallele, je ein Zahnfeld (13) bildende Scheibenreihen (12a - 12d) in Rotationsrichtung des Tambours hintereinander angeordnet sind.

2. Kardierplatte nach Anspruch 1, dadurch gekennzeichnet, daß die Scheibenreihen (12a - 12d) in Rotationsrichtung des Tambours ohne Abstand hintereinander angeordnet sind.

3. Kardierplatte nach Anspruch 1 oder 2, dadurch gekennzeichnet, daß mindestens zwei aneinander angrenzende, durch je eine Reihe (12a - 12d) von Scheiben gebildete Zahnfelder (13) unterschiedlich ausgebildet sind.

4. Kardierplatte nach einem der vorhergehenden Ansprüche, dadurch gekennzeichnet, daß die Richtwinkel (a) der Scheiben (15, 16) mindestens zweier Scheibenreihen unterschiedlich vorgesehen sind und/oder daß die Zahnteilungen der Zahnscheiben (15) mindestens einer Scheibenreihe zu den Zahnteilungen der Zahnscheiben mindestens einer angrenzenden Scheibenreihe unterschiedlich sind und/oder daß die Zahnhöhen der Zähne mindestens zweier aneinander angrenzenden Zahnfelder (13) unterschiedlich sind und/oder daß die Zahnformen der Zähne mindestens zweier aneinander angrenzender Zahnfelder (13) unterschiedlich sind und/oder daß die Zähnedichte mindestens eines Zahnfeldes (13) zu der Zähnedichte mindestens eines angrenzenden Zahnfeldes (13) unterschiedlich vorgesehen ist.

5. Kardierplatte nach einem der vorhergehenden Ansprüche, dadurch gekennzeichnet, daß die Scheiben (15, 16) der ein Zahnfeld (13) bildenden Scheibenreihe (12a; 12b; 12c; 12d) mindestens ein in sich zusammengehaltenes Paket (21) bilden, indem die Scheiben des Paketes Ausnehmungen (24) aufweisen, die mindestens einen das Paket durchdringenden geraden ersten Kanal (24') bilden, der von einer die Scheiben des Paketes zusammenhaltenden und aneinander andrückenden Spannvorrichtung (26, 27) durchdrungen ist, und daß die Scheiben des Paketes auf ihren dem Träger (11) zugewendeten schmalen Seiten mindestens je eine Hinterschneidung aufweisende Einbuchtungen (30) aufweisen, die mindestens einen zum Träger (11) hin offenen, zweiten Kanal (30') des Paketes bilden, an dessendurch die mindestens eine Hinterschneidung gebildeten mindestens einen Hinterschneidungsfläche (31) das Paket an den Träger anpressende Aufspannmittel (32, 39) am Paket angreifen.

6. Kardierplatte nach Anspruch 5, dadurch gekennzeichnet, daß die Aufspannmittel (32, 39) vom Träger (11) aus in den zweiten Kanal (30') durch dessen dem Träger zugewendete, sich über seine Länge erstreckende Öffnung (41) hindurch in diesen zweiten Kanal eingreifen.

7. Kardierplatte nach Anspruch 5 oder 6 , dadurch gekennzeichnet, daß in den zweiten Kanal (30') mindestens ein Profilstab (32) eingesetzt ist, der durch sich am Träger (11) abstützende Zugvorrichtungen (39), vorzugsweise Spannschrauben (39), an die mindestens eine Hinterschneidungsfläche (31) des zweiten Kanales (30') zum Andrücken des Paketes (21) an den Träger (11) angedrückt ist.

8. Kardierplatte nach einem der Ansprüche 5 - 7, dadurch gekennzeichnet, daß der zweite Kanal (30') schwalbenschwanzförmigen Querschnitt aufweist, dessen Schrägflächen die Hinterschneidungsflächen (31) bilden, und/oder daß der Querschnitt oder ein Bereich des Querschnittes des Profilstabes (32) ebenfalls ein Schwalbenschwanzprofil bildet, dessen Schrägflächen die Hinterschneidungsflächen (31) des zweiten Kanales (30') formschlüssig kontaktieren.

9. Kardierplatte nach einem der Ansprüche 5 - 8, dadurch gekennzeichnet, daß die den ersten Kanal (24') bildenden Ausnehmungen der Scheiben des Paketes Löcher (24) sind und/oder daß das Paket (21) insgesamt zwei erste Kanäle (24') aufweist, die in der Nähe der beiden Längsseiten des Paketes angeordnet sind.

10. Kardierplatte nach einem der vorhergehenden Ansprüche, dadurch gekennzeichnet, daß eine Teilanzahl der Scheiben der Scheibenreihe Distanzscheiben (16) sind, die die Zahnscheiben (15) voneinander distanzieren,und/oder daß jede Scheibe (15; 16) eine Scheibe konstanter Dicke ist und/oder daß mindestens eine Scheibenreihe durch ein einziges Paket (21) oder durch mehrere, abstandslos in der Reihe miteinander fluchtend angeordnete Pakete gebildet ist.

11. Kardierplatte nach einem der vorhergehenden Ansprüche, dadurch gekennzeichnet, daß sich die Zahnfelderanordnung über die in Tambourrotationsrichtung gemessene Breite des Trägers (11) erstreckt (Fig. 2).
